# EUROPÄISCHE PATENTSCHRIFT

(11) **EP 4 495 483 B1**
(45) Veröffentlichungstag und Bekanntmachung des Hinweises auf die Patenterteilung: **22.04.2026**
(21) Anmeldenummer: 24188099.6
(22) Anmeldetag: 11.07.2024
(51) Int. Cl.: F23N 5/08, F23N 5/24, G08B 17/12

(54) **FLAMMENERKENNUNGSEINRICHTUNG UND VERFAHREN ZUM BETRIEB EINER FLAMMENERKENNUNGSEINRICHTUNG**
FLAME DETECTION DEVICE AND METHOD FOR OPERATING A FLAME DETECTION DEVICE
DISPOSITIF DE DÉTECTION DE FLAMME ET PROCÉDÉ DE FONCTIONNEMENT D'UN DISPOSITIF DE DÉTECTION DE FLAMME

(30) Priorität: 21.07.2023 DE 102023119330
(43) Veröffentlichungstag der Anmeldung: 22.01.2025
(73) Patentinhaber: Viessmann Holding International GmbH, 35108 Allendorf (Eder) (DE)
(72) Erfinder: Lotfi, Said, 35066 Frankenberg (DE); Stutzmann, Sven, 59969 Bromskirchen (DE); Paesler, Lars, 35037 Marburg (DE); Ries, Martin, 35066 Frankenberg (DE)
(74) Vertreter: Wolf & Wolf Patentanwaltsgesellschaft mbH

(56) Entgegenhaltungen:
- EP-A2- 0 157 644
- US-A- 3 995 221
- US-A- 4 591 725

## Beschreibung

Die Erfindung betrifft eine Flammenerkennungseinrichtung und ein Verfahren zum Betrieb einer Flammenerkennungseinrichtung. Eine Flammenerkennungseinrichtung und ein Verfahren zum Betrieb einer solchen Flammenerkennungseinrichtung der eingangs genannten Art ist aus dem Dokument EP 3 916 693 A1 bekannt. Diese Flammenerkennungseinrichtung besteht - zunächst gegenständlich betrachtet - aus einer elektromagnetische Strahlung (dort Flammenstrahlung 42 in Kombination mit einem Kontrollsignal 18 einer Sendeeinheit 40) in ein Sensorsignal (dort Sensorsignal 20) umwandelnden Sensoreinheit (dort Sensorelement 16) und einer Signalaufbereitungseinheit (dort Signalverarbeitungsschritt 44), wobei - verfahrensmäßig ausgedrückt - das aufbereitete Sensorsignal in einen Flammensignalanteil und einen Kontrollsignalanteil zerlegt (dort Analyseschritt 46 zur Trennung des Kontrollsignalanteils 18') und der Kontrollsignalanteil ausgewertet wird (dort Auswerteschritt 48 zu einer Auswertung des Kontrollsignalanteils 18').

US 4 591 725 A zeigt eine fehlersichere, selbstprüfende Flammen-Überwachungsschaltung ohne mechanischen Verschluss. Ein Fotodetektor liefert ein der Flammenintensität entsprechendes Signal, welches verstärkt wird. Die Verstärkung wird durch eine negative Rückkopplungsschaltung in Abhängigkeit der Spitzenamplitude des Signals gesteuert, sodass sämtliche Frequenzen bis hin zu Gleichstrom gleichmäßig verstärkt und ohne Schwellenwert-Abschaltung zur weiteren Verarbeitung weitergeleitet werden.

Der Erfindung liegt die Aufgabe zugrunde, eine Flammenerkennungseinrichtung und ein Verfahren zum Betrieb einer Flammenerkennungseinrichtung der eingangs genannten Art zu verbessern. Insbesondere soll eine mit geringem Aufwand prüfbare Flammenerkennungseinrichtung und ein Verfahren geschaffen werden, mit dem die Funktionstüchtigkeitsprüfung der Flammenerkennungseinrichtung besonders einfach durchführbar ist, wobei kein zusätzliches Sendeelement zur Aussendung eines optischen oder elektromagnetischen Kontrollsignals innerhalb des Flammenraums benötigt werden soll.

Dabei ist zu berücksichtigen, dass nur eine falsch positive Flammenerkennung einen gefährlichen Fehlerzustand einer Brennvorrichtung darstellt, während eine falsch negative Flammenerkennung zwar zu einer nicht erforderlichen Abschaltung der Flamme führen kann, aber keinen gefährlichen Fehlerzustand durch das weitere Einströmen nicht entzündenden Brennmittels in einen Brennraum darstellt.

Ferner ist zu berücksichtigen, dass die Sensoreinheit der vorliegenden Flammenerkennungseinrichtung vorzugsweise als Photodiode ausgebildet ist, welche ohne äußere Betriebsspannung aus der auftreffenden elektromagnetischen Strahlungsenergie einen Photostrom erzeugt. Die Sensoreinheit ist somit eigensicher, in dem Sinne, dass bei einem Ausfall der Photodiode zwar trotz vorhandener Flamme der Photostrom ausfallen kann, der umgekehrte Fehlerfall, dass trotz fehlender Flamme ein Photostrom erzeugt wird, aber aufgrund der Energieerhaltung physikalisch ausgeschlossen ist.

Somit ist lediglich eine Prüfung der elektrischen Verstärker- und Auswerteschaltung der Flammenerkennungseinrichtung auf falsch positive Fehlerzustände erforderlich.

Diese Aufgabe ist mit einer Flammenerkennungseinrichtung der eingangs genannten Art durch die im Patentanspruch 1 aufgeführten Merkmale gelöst. Verfahrensmäßig ist diese Aufgabe durch die im Patentanspruch 8 aufgeführten Merkmale gelöst.

Ein erster Aspekt der Erfindung betrifft eine Flammenerkennungseinrichtung umfassend eine zur Flammenerkennung geeignete optoelektronische Sensoreinheit und eine Modulatoreinheit aufweisend einen ersten und einen zweiten Eingang, wobei die Sensoreinheit mit dem ersten Eingang der Modulatoreinheit verbunden ausgebildet ist, und eine Trägersignaleinheit mit dem zweiten Eingang der Modulatoreinheit verbunden ausgebildet ist und ein Ausgangssignal der Modulatoreinheit ein Modulationsprodukt eines Flammenerkennungssignals der Sensoreinheit und eines Trägersignals der Trägersignaleinheit ist.

Die Modulatoreinheit könnte man auch Schaltungseinheit zur Verstärkung und die Trägersignaleinheit auch Schaltungseinheit zur Modulation nennen.

Durch die erfindungsgemäße Lehre wird der Vorteil erreicht, dass die Verstärker- und Auswerteschaltung der Flammenerkennungseinrichtung auf falsch positive Flammenerkennungssignale prüfbar ist und die Flammenerkennungseinrichtung bei Verwendung einer eigensicheren Sensoreinheit hinsichtlich einer positiven Flammenerkennung insgesamt eigensicher ist.

Entsprechend einer ersten exemplarischen Ausgestaltung ist die Sensoreinheit als eigensichere Sensoreinheit, bevorzugt als Photodiode, ausgebildet.

Diese Ausgestaltung weist den Vorteil auf, dass ein falsch positives Flammenerkennungssignal als Ausgangssignal der Sensoreinheit ausgeschlossen werden kann. In der bevorzugten Ausgestaltung als Photodiode wird ohne äußere Betriebsspannung aus der Strahlungsenergie unmittelbar ein Photostrom erzeugt. Entsprechend einer weiteren exemplarischen Ausgestaltung ist die Sensoreinheit ausgebildet, elektromagnetische Strahlung in einem Wellenlängenbereich von 250-550 nm, bevorzugt eine oder mehrere Wellenlängen der bei einem Verbrennungsprozess auftretenden Flammenradikale, besonders bevorzugt eine oder mehrere der Wellenlängen 308 nm eines OH Radikals, 430 nm eines CH Radikals, oder 519 nm eines C2 Radikals zu detektieren.

Diese Ausgestaltung weist den Vorteil auf, dass die Flammenerkennung auf charakteristische Wellenlängen fokussiert und die Zuverlässigkeit verbessert wird.

Entsprechend einer weiteren exemplarischen Ausgestaltung ist der invertierende Eingang der Modulatoreinheit mit dem Flammenerkennungssignal der Sensoreinheit verbunden ausgebildet und der nicht invertierende Eingang der Modulatoreinheit mit einem negativen Trägersignal einer Trägersignaleinheit verbunden ausgebildet, und die Modulatoreinheit ausgebildet, das Trägersignal mit dem Flammenerkennungssignal zu modulieren.

Diese Ausgestaltung weist den Vorteil auf, dass das Flammenerkennungssignal der Sensoreinheit verstärkt und zugleich auf das Trägersignal aufmoduliert wird. Das Modulationsprodukt ist ein mit dem Flammenerkennungssignal moduliertes Trägersignal. Neben der Amplitudenmodulation können auch andere Modulationsverfahren wie beispielsweise Frequenzmodulation oder Pulsweitenmodulation (PWM) vorgesehen werden. Die Amplitudenmodulation weist allerdings den Vorteil auf, dass sie schaltungstechnisch mit vergleichsweise geringem Aufwand zu realisieren ist.

Entsprechend einer weiteren exemplarischen Ausgestaltung ist zwischen dem Ausgang der Trägersignaleinheit und dem nicht invertierenden Eingang der Modulatoreinheit ein Schaltwandler angeordnet, umfassend einen elektronischen Schalter, bevorzugt einen Feldeffekttransistor, und eine geschaltete Kapazität, wobei der Schaltwandler zur Umformung eines gegenüber Masse positiv getakteten Trägersignals in ein gegenüber Masse negativ getaktetes Trägersignal ausgebildet ist.

Diese Ausgestaltung weist den Vorteil auf, dass mit einer einzigen positiven Versorgungsspannung ein für die Modulatoreinheit erforderliches gegenüber Masse negativ getaktetes Trägersignal zur Verfügung gestellt werden kann. Mit symmetrischen Versorgungsspannungen kann das negativ getaktete Trägersignal auch mittels einer entsprechend ausgebildeten Trägersignaleinheit erzeugt werden, wobei der Schaltwandler entfallen kann.

Entsprechend einer weiteren exemplarischen Ausgestaltung ist der Ausgang der Modulatoreinheit mit dem Eingang einer Zwischenverstärkereinheit verbunden ausgebildet, wobei die Zwischenverstärkereinheit bevorzugt als aktives Bandpassfilter ausgebildet ist.

Diese Ausgestaltung weist den Vorteil auf, dass der Ausgang der Modulatoreinheit von nachfolgenden Stufen entkoppelt wird. Eine Ausgestaltung als aktives Bandpassfilter weist den weiteren Vorteil auf, dass nur das gewünschte Trägerfrequenzband weiterverarbeitet wird.

Entsprechend einer weiteren exemplarischen Ausgestaltung ist die gesamte Verstärker- und Auswerteschaltung oder ein Teil davon zusammen mit der optoelektronischen Sensoreinheit auf einer gemeinsamen Leiterplatte, in einer gemeinsamen Baugruppe, oder als System-on-Chip (SOC) auf einem gemeinsamen Substrat angeordnet und mittels Versiegelung gegen Schadeinflüsse geschützt.

Diese Ausgestaltung weist den Vorteil auf, dass die optoelektronische Sensoreinheit und die Verstärker- und Auswerteschaltung gegen Korrosion und Verschmutzung geschützt sind und die Sensoreinheit in der Nähe der Modulatoreinheit angeordnet werden kann, so dass keine langen Anschlussleitungen erforderlich sind und Verfälschungen des Sensorsignals durch elektromagnetische Einstreuung und Leitungsimpedanzen weitgehend vermieden werden können. Die Ausgestaltung als System-on-Chip (SOC) erlaubt zudem eine kostengünstige und integrierte Ausführung, die kompakt und mechanisch unempfindlich ist und versiegelt werden kann.

Ein zweiter Aspekt der Erfindung betrifft ein Verfahren zum Betrieb einer Flammenerkennungseinrichtung, bei dem mittels einer optoelektronischen Sensoreinheit elektromagnetische Strahlung in ein Flammenerkennungssignal umgewandelt wird und das Flammenerkennungssignal einer Modulatoreinheit zugeführt wird, wobei einem Trägersignal einer Trägersignaleinheit mittels der Modulatoreinheit das Flammenerkennungssignal der Sensoreinheit aufmoduliert wird und ein Modulationsprodukt des Flammenerkennungssignals der Sensoreinheit und des Trägersignals der Trägersignaleinheit als Ausgangssignal der Modulatoreinheit bereitgestellt wird.

Durch das erfindungsgemäße Verfahren wird der Vorteil erreicht, dass eine falsch positive Flammenerkennung als fehlerhaft erkannt und verworfen wird.

Entsprechend einer ersten exemplarischen Ausgestaltung des Verfahrens wird das Ausgangssignal der Modulatoreinheit mittels eines aktiven Bandpassfilters frequenzselektiv gefiltert, wobei Signalanteile des Ausgangssignals der Modulatoreinheit, deren Frequenz innerhalb eines vorbestimmten Frequenzbandes von Modulationsprodukten des Flammenerkennungssignals der Sensoreinheit und des Trägersignals der Trägersignaleinheit liegen, von anderen Signalanteilen getrennt und als Ausgangssignal des aktiven Bandpassfilters bereitgestellt werden.

Diese Ausgestaltung des Verfahrens weist den Vorteil auf, dass Signale mit Frequenzen außerhalb des vorgegebenen Trägerfrequenzbandes ausgefiltert werden. Hierbei werden auch fehlerhafte Flammenerkennungssignale ausgefiltert, die keine oder nicht die vorgegebene Trägerfrequenz aufweisen.

Entsprechend einer weiteren exemplarischen Ausgestaltung des Verfahrens wird aus dem Ausgangssignal des aktiven Bandpassfilters mittels einer Demodulatoreinheit ein demoduliertes Flammenerkennungssignal bereitgestellt und aus dem demodulierten Flammenerkennungssignal der Demodulatoreinheit mittels einer Diskriminatoreinheit ein Flammendiskriminierungssignal bereitgestellt.

Mit anderen Worten zeichnet sich die erfindungsgemäße Lösung dadurch aus, dass der Verstärker- und Auswerteschaltung nicht nur das Signal der Sensoreinheit zugeführt wird, sondern dieses zunächst auf ein Trägersignal aufmoduliert wird, und dass mittels des Vorhandenseins des Trägersignals bei der Auswertung des verstärkten und aufbereiteten Signals überprüft werden kann, ob die Verstärkereinheit ordnungsgemäß funktioniert. Sollte das Trägersignal nicht vorhanden sein, wird ein positives Flammenerkennungssignal als möglicherweise fehlerhaft verworfen und die Flammenerkennung sicherheitshalber als negativ eingestuft. Dank des erfindungsgemäßen Ansatzes ist somit eine positiv eigensichere Flammenerkennungseinrichtung geschaffen, mittels derer eine falsch positive Flammenerkennung aufgrund eines Fehlers der Verstärker- und Auswerteschaltung verhindert werden kann.

Andere vorteilhafte Weiterbildungen der erfindungsgemäßen Lösung ergeben sich aus den abhängigen Patentansprüchen.

Die erfindungsgemäße Lösung einschließlich ihrer vorteilhaften Weiterbildungen gemäß der abhängigen Patentansprüche wird nachfolgend anhand der zeichnerischen Darstellung verschiedener Ausführungsbeispiele näher erläutert.

Es zeigt
- Figur 1: eine schematische Darstellung einer vorgeschlagenen Vorrichtung gemäß einer beispielhaften Ausgestaltung der Erfindung umfassend eine Sensoreinheit und eine Modulatoreinheit;
- Figur 2: eine schematische Darstellung einer vorgeschlagenen Vorrichtung gemäß einer weiteren beispielhaften Ausgestaltung der Erfindung umfassend einen Zwischenverstärker oder ein aktives Bandpassfilter;
- Figur 3: eine schematische Darstellung einer vorgeschlagenen Vorrichtung gemäß einer weiteren beispielhaften Ausgestaltung der Erfindung umfassend einen Schaltwandler; und
- Figur 4: ein Diagramm mit einer schematischen Darstellung eines beispielhaften zeitlichen Verlaufs eines Flammenerkennungssignals, eines Trägersignals und eines Modulationsproduktes nach Modulierung des Trägersignals mit dem Flammenerkennungssignal.

Figur 1 zeigt eine schematische Darstellung einer Flammenerkennungseinrichtung gemäß einer beispielhaften Ausgestaltung der Erfindung. Die Flammenerkennungseinrichtung umfasst eine Sensoreinheit 1, eine Modulatoreinheit 2 mit einem invertierenden Eingang 2.1 und einem nicht invertierenden Eingang 2.2, einen Gegenkopplungszweig mit einem ohmschen Widerstand 7 und eine Trägersignaleinheit 3 mit einem Schalter gegen Masse 4.

Wenn der nicht invertierende Eingang 2.2 der Modulatoreinheit 2 konstant auf Massepotential liegt, wirkt die Schaltungsanordnung als Transimpedanzverstärker mit dem Operationsverstärker 2 und dem Gegenkopplungswiderstand 7. Der Operationsverstärker 2 weist typischerweise einen sehr hohen Eingangswiderstand an beiden Differenzeingängen und einen sehr geringen Ausgangswiderstand bei sehr großer Differenzverstärkung auf. Der mittels des Widerstandes 7 gegengekoppelte Operationsverstärker 2 stellt somit im Rahmen der vorgegebenen Grenzen, insbesondere der Versorgungsspannungsgrenzen, die Ausgangsspannung so ein, dass die Differenz der Eingangsspannungen nahe null beträgt. Liegt der nicht invertierende Eingang 2.2 hierbei auf Masse, wird auch für den invertierenden Eingang 2.1 ein Nullpotential eingestellt. Somit wird die Photodiode 1 in einem virtuellen Kurzschluss betrieben, wobei keine äußere Betriebsspannung anliegt. Hierbei erzeugen die auftreffenden Photonen einen nahezu linear von der Beleuchtungsstärke abhängenden Photostrom in Sperrichtung. Bezüglich des Schaltungsknotens an dem nicht invertierenden Eingang 2.1 handelt es sich um einen negativen Strom, der aus dem Schaltungsknoten abfließt. Gemäß der Kirchhoffschen Knotenregel muss die Summe der zu- und abfließenden Ströme für diesen Schaltungsknoten null sein. Der invertierende Eingang 2.1 trägt aufgrund seines hohen Eingangswiderstandes keinen nennenswerten Zu- oder Abfluss bei. Somit muss der Photostrom Iₚₕₒₜₒ über den Widerstand R₇ zufließen, wobei nach dem Ohmschen Gesetz ein Spannungsabfall Uₐᵤₛ = R₇ * Iₚₕₒₜₒ auftritt, der zugleich die Ausgangsspannung des Transimpedanzverstärkers gegen Masse ist.

Der nicht invertierende Eingang 2.2 des Operationsverstärkers 2 liegt in der vorliegenden Schaltung nicht konstant auf Massepotential, sondern wird mittels eines Trägersignals einer Trägersignaleinheit 3 und eines in den Figuren 1 und 2 nur schematisch dargestellten Schalters periodisch zwischen Massepotential und einem negativen Versorgungsspannungspotential geschaltet. Während Massepotential anliegt, wird die dem Photostrom Iₚₕₒₜₒ entsprechende Ausgangsspannung Uₐᵤₛ am Ausgang wirksam, während negatives Versorgungsspannungspotential anliegt, wird eine beliebige Eingangsspannung am invertierenden Eingang 2.1 vollständig kompensiert und die Ausgangsspannung Uₐᵤₛ = 0, da der Operationsverstärker ausschließlich mit einer positiven Betriebsspannung betrieben wird und 0 somit die untere Grenze des einstellbaren Ausgangsspannungsbereiches ist. Somit übernimmt der Transimpedanzverstärker die Funktion einer Modulatoreinheit, welche das niederfrequente Flammenerkennungssignal der Photodiode einem höherfrequenten Trägersignal aufmoduliert. In der hier beschriebenen Schaltungsanordnung wird eine Amplitudenmodulation mit einem Modulationsgrad von 100% ausgeführt.

Das Trägersignal kann rechteckförmig, aber auch trapezförmig oder sinusförmig sein, was sich jeweils auf die Kurvenform und das Frequenzspektrum des Modulationsproduktes auswirkt. Die Frequenz des Trägersignals muss höher sein als die höchste relevante Frequenz im Frequenzspektrum des Flammenerkennungssignals und ausreichend, um die erforderliche Reaktionsgeschwindigkeit der Flammenerkennungseinrichtung zu erreichen.

Eine Amplitudenmodulation wie hier beschrieben, stellt die schaltungstechnisch und funktional einfachste Ausgestaltung des erfindungsgemäßen Verfahrens dar. Darüber hinaus können aber auch andere Modulationsverfahren wie zum Beispiel Frequenzmodulation und Pulsweitenmodulation (PWM) vorgesehen werden. Wesentliches Merkmal der Erfindung ist, dass das Flammenerkennungssignal auf ein Trägersignal aufmoduliert wird und das Vorhandensein des Trägersignals die Funktionstüchtigkeit der Verstärker- und Auswerteschaltung nachweist. Dieser Nachweis kann mittels eines aktiven Bandpassfilters 8 erfolgen, welches in Figur 2 schematisch dargestellt ist.

Figur 2 zeigt eine schematische Darstellung einer Flammenerkennungseinrichtung gemäß einer weiteren beispielhaften Ausgestaltung der Erfindung. Das aktive Bandpassfilter 8 umfasst typischerweise einen Operationsverstärker, der mit einem Hochpassfilter am Eingang und einem Tiefpassfilter am Ausgang ausgebildet ist, so dass Frequenzen von Modulationsprodukten des Trägersignals und des Flammenerkennungssignals das aktive Bandpassfilter 8 passieren, während Fremdfrequenzen und nicht modulierte Signale ohne Trägersignal ausgefiltert werden. Somit wird erreicht, dass fehlerhaft positive Flammenerkennungssignale ohne Trägersignal blockiert werden, und am Ausgang des aktiven Bandpassfilters 8 ausschließlich gültige Flammenerkennungssignale vorliegen können.

Diese gültigen Flammenerkennungssignale können mittels einer in Figur 2 nicht dargestellten Demodulatoreinheit demoduliert und mittels einer ebenfalls nicht dargestellten Diskriminatoreinheit mit einem Schwellenwert verglichen werden.

Somit stellt die vorliegende Erfindung eine positiv eigensichere Flammenerkennungseinrichtung und ein Verfahren zum Betrieb einer derartigen Flammenerkennungseinrichtung zur Verfügung, welches auf einem positiv eigensicheren Sensor beruht und die positiv fehlerfreie Funktion der Verstärker- und Auswerteschaltung im laufenden Betrieb überwacht, wobei eine möglicherweise fehlerhafte Flammenerkennung verworfen wird.

Figur 3 zeigt eine schematische Darstellung einer Flammenerkennungseinrichtung gemäß einer weiteren beispielhaften Ausgestaltung der Erfindung. Die Verstärker- und Auswerteschaltung arbeitet mit einer positiven Versorgungsspannung. Zur Ansteuerung des nicht invertierenden Eingangs 2.2 der Modulatoreinheit 2 wird ein gegenüber der Schaltungsmasse negatives Trägersignal benötigt. Dieses wird mittels eines Schaltwandlers umfassend einen Schalter, vorzugsweise einen Feldeffekttransistor 5, und eine Kapazität 6 sowie eine Trägersignaleinheit 3, welche ein positives Trägersignal erzeugt und sowohl den Gate-Anschluss 5.2 des Feldeffekttransistors 5 ansteuert als auch die Kapazität 6 gegen Masse auf eine positive Spannung auflädt, solange der Feldeffekttransistor 5 gegen Masse leitend ist. Mit der fallenden Flanke des positiven Trägersignals der Trägersignaleinheit 3 wird der Feldeffekttransistor 5 gesperrt und das Potential der positiv geladenen Seite der Kapazität 6 um den Betrag der fallenden Flanke nach null verschoben, womit zugleich das Potential der negativ geladenen Seite der Kapazität 6 um denselben Betrag von null in den negativen Bereich verschoben wird. Die Kapazität 6 entlädt sich anschließend über den Source-Drain-Sperrwiderstand des Feldeffekttransistors 5.

Somit stellt der in Figur 3 dargestellte Schaltwandler mittels einer positiven Versorgungsspannung und der positiven Trägersignalschwingung der Trägersignaleinheit 3 eine negative Ansteuerung des nicht invertierenden Eingangs 2.2 der Modulatoreinheit 2 bereit.

Figur 4 zeigt ein Diagramm mit einer schematischen Darstellung eines beispielhaften zeitlichen Verlaufs eines Flammenerkennungssignals B der Sensoreinheit 1, eines Trägersignals C der Trägersignaleinheit 3, und eines Modulationsproduktes D der Modulatoreinheit 2. Das nicht abgebildete negative Trägersignal C' entsteht durch Spiegelung des Trägersignals C an der Zeitachse, es kann in Abhängigkeit von der Dimensionierung der Kapazität 6 und des Source-Drain-Sperrwiderstandes des Feldeffekttransistors 5 auch eine andere Signalform, beispielsweise einen sägezahnförmigen Verlauf annehmen, womit auch das Ausganssignal der Modulatoreinheit entsprechend abweicht. Während das Flammenerkennungssignal B die Flammenintensität umfasst, stellt Signal A ein logisches Flammenerkennungssignal dar.

### Bezugszeichenliste

- 1: Sensoreinheit
- 2: Modulatoreinheit bzw. Schaltungseinheit zur Verstärkung
- 2.1: invertierender Eingang
- 2.2: nicht invertierender Eingang
- 3: Trägersignaleinheit bzw. Schaltungseinheit zur Modulation
- 4: Masse
- 5: Feldeffekttransistor
- 5.1: Source
- 5.2: Gate
- 5.3: Drain
- 6: Kapazität
- 7: Widerstand
- 8: Zwischenverstärkereinheit bzw. aktives Bandpassfilter

## Patentansprüche

1. Flammenerkennungseinrichtung, umfassend eine zur Flammenerkennung geeignete optoelektronische Sensoreinheit (1) und eine Modulatoreinheit (2) aufweisend einen ersten und einen zweiten Eingang (2.1, 2.2), wobei die Sensoreinheit (1) mit dem ersten Eingang (2.1) der Modulatoreinheit (2) verbunden ausgebildet ist,
wobei eine Trägersignaleinheit (3) mit dem zweiten Eingang (2.2) der Modulatoreinheit (2) verbunden ausgebildet ist und ein Ausgangssignal (D) der Modulatoreinheit (2) ein Modulationsprodukt eines Flammenerkennungssignals (B) der Sensoreinheit (1) und eines Trägersignals (C) der Trägersignaleinheit (3) ist.

2. Flammenerkennungseinrichtung nach Anspruch 1,
wobei die Sensoreinheit (1) als eigensichere Sensoreinheit, bevorzugt als Photodiode, ausgebildet ist.

3. Flammenerkennungseinrichtung nach einem der voranstehenden Ansprüche,
wobei die Sensoreinheit (1) ausgebildet ist, elektromagnetische Strahlung in einem Wellenlängenbereich von 250-550 nm, bevorzugt eine oder mehrere Wellenlängen der bei einem Verbrennungsprozess auftretenden Flammenradikale, besonders bevorzugt eine oder mehrere der Wellenlängen 308 nm eines OH Radikals, 430 nm eines CH Radikals, oder 519 nm eines C2 Radikals, zu detektieren.

4. Flammenerkennungseinrichtung nach einem der voranstehenden Ansprüche,
wobei
der erste Eingang (2.1) der Modulatoreinheit (2) ein invertierender Eingang (2.1) ist,
der zweite Eingang (2.2) der Modulatoreinheit (2) ein nicht invertierender Eingang (2.2) ist,
der erste, invertierende Eingang (2.1) der Modulatoreinheit (2) mit dem Flammenerkennungssignal (B) der Sensoreinheit (1) verbunden ausgebildet ist,
der zweite, nicht invertierende Eingang (2.2) der Modulatoreinheit (2) mit einem negativen Trägersignal (C') einer Trägersignaleinheit (3) verbunden ausgebildet ist, und
die Modulatoreinheit (2) ausgebildet ist, das Trägersignal (C') mit dem Flammenerkennungssignal (B) zu modulieren.

5. Flammenerkennungseinrichtung nach Anspruch 4,
wobei zwischen dem Ausgang der der Trägersignaleinheit (3) und dem nicht invertierenden Eingang (2.2) der Modulatoreinheit (2) ein Schaltwandler (4,5,6) angeordnet ist, umfassend einen elektronischen Schalter, bevorzugt einen Feldeffekttransistor (5), und eine geschaltete Kapazität (6), wobei der Schaltwandler zur Umformung eines gegenüber Masse (4) positiv getakteten Trägersignals (C) in ein gegenüber Masse (4) negativ getaktetes Trägersignal (C') ausgebildet ist.

6. Flammenerkennungseinrichtung nach einem der voranstehenden Ansprüche,
wobei der Ausgang der Modulatoreinheit (2) mit dem Eingang einer Zwischenverstärkereinheit (8) verbunden ausgebildet ist, wobei die Zwischenverstärkereinheit (8) bevorzugt als aktives Bandpassfilter ausgebildet ist.

7. Flammenerkennungseinrichtung nach einem der voranstehenden Ansprüche,
wobei die gesamte Verstärker- und Auswerteschaltung oder ein Teil davon zusammen mit der optoelektronischen Sensoreinheit (1) auf einer gemeinsamen Leiterplatte, in einer gemeinsamen Baugruppe, oder als System-on-Chip auf einem gemeinsamen Substrat angeordnet ist und mittels Versiegelung gegen Schadeinflüsse geschützt ist.

8. Verfahren zum Betrieb einer Flammenerkennungseinrichtung, bei dem mittels einer optoelektronischen Sensoreinheit (1) elektromagnetische Strahlung in ein Flammenerkennungssignal (B) umgewandelt wird und das Flammenerkennungssignal (B) einer Modulatoreinheit (2) zugeführt wird,
wobei einem Trägersignal (C) einer Trägersignaleinheit (3) mittels der Modulatoreinheit (2) das Flammenerkennungssignal (B) der Sensoreinheit (1) aufmoduliert wird; und
ein Modulationsprodukt des Flammenerkennungssignals (B) der Sensoreinheit (1) und des Trägersignals (C) der Trägersignaleinheit (3) als Ausgangssignal (D) der Modulatoreinheit (2) bereitgestellt wird.

9. Verfahren nach Anspruch 8,
wobei das Ausgangssignal (D) der Modulatoreinheit (2) mittels eines aktiven Bandpassfilters (8) frequenzselektiv gefiltert wird, wobei Signalanteile des Ausgangssignals (D) der Modulatoreinheit (2), deren Frequenz innerhalb eines vorbestimmten Frequenzbandes von Modulationsprodukten des Flammenerkennungssignals (B) der Sensoreinheit (1) und des Trägersignals (C) der Trägersignaleinheit (3) liegen, von anderen Signalanteilen getrennt und als Ausgangssignal des aktiven Bandpassfilters (8) bereitgestellt werden.

10. Verfahren nach Anspruch 9,
wobei aus dem Ausgangssignal des aktiven Bandpassfilters (8) mittels einer Demodulatoreinheit ein demoduliertes Flammenerkennungssignal (B') bereitgestellt wird; und aus dem demodulierten Flammenerkennungssignal (B') der Demodulatoreinheit mittels einer Diskriminatoreinheit ein Flammendiskriminierungssignal (A) bereitgestellt wird.

## Claims

1. A flame detection device, comprising an optoelectronic sensor unit (1) suitable for detecting a flame and a modulator unit (2) having a first and a second input (2.1, 2.2), wherein the sensor unit (1) is connected to the first input (2.1) of the modulator unit (2),
wherein
a carrier signal unit (3) is connected to the second input (2.2) of the modulator unit (2) and an output signal (D) of the modulator unit (2) is a modulation product of a flame detection signal (B) of the sensor unit (1) and of a carrier signal (C) of the carrier signal unit (3).

2. The flame detection device according to claim 1,
wherein
the sensor unit (1) is designed as an intrinsically safe sensor unit, preferably as a photodiode.

3. The flame detection device according to any one of the preceding claims,
wherein
the sensor unit (1) is designed to detect electromagnetic radiation in a wavelength range of 250-550 nm, preferably one or more wavelengths of the flame radicals occurring in a combustion process, particularly preferably one or more of the wavelengths 308 nm of an OH radical, 430 nm of a CH radical, or 519 nm of a C2 radical.

4. The flame detection device according to any one of the preceding claims,
wherein
the first input (2.1) of the modulator unit (2) is an inverting input (2.1),
the second input (2.2) of the modulator unit (2) is a non-inverting input (2.2),
the first, inverting input (2.1) of the modulator unit (2) is connected to the flame detection signal (B) of the sensor unit (1),
the second, non-inverting input (2.2) of the modulator unit (2) is connected to a negative carrier signal (C') of a carrier signal unit (3), and
the modulator unit (2) is designed to modulate the carrier signal (C') with the flame detection signal (B).

5. The flame detection device according to claim 4,
wherein
a switching converter (4, 5, 6) is arranged between the output of the carrier signal unit (3) and the non-inverting input (2.2) of the modulator unit (2), and comprises an electronic switch, preferably a field effect transistor (5), and a switched capacitor (6), wherein the switching converter is designed to convert a carrier signal (C) clocked positively with respect to ground (4) into a carrier signal (C') clocked negatively with respect to ground (4).

6. The flame detection device according to any one of the preceding claims,
wherein
the output of the modulator unit (2) is connected to the input of an intermediate amplifier unit (8), wherein the intermediate amplifier unit (8) is preferably designed as an active bandpass filter.

7. The flame detection device according to one of the preceding claims,
wherein
the entire amplifier and evaluation circuit or a part thereof is arranged together with the optoelectronic sensor unit (1) on a common printed circuit board, in a common assembly, or as a system-on-chip on a common substrate and is protected against damaging influences by means of sealing.

8. A method for operating a flame detection device, in which electromagnetic radiation is converted into a flame detection signal (B) by means of an optoelectronic sensor unit (1) and the flame detection signal (B) is fed to a modulator unit (2),
wherein
the flame detection signal (B) of the sensor unit (1) is modulated onto a carrier signal (C) of a carrier signal unit (3) by means of the modulator unit (2); and
a modulation product of the flame detection signal (B) of the sensor unit (1) and of the carrier signal (C) of the carrier signal unit (3) is provided as output signal (D) of the modulator unit (2).

9. The method according to claim 8,
wherein
the output signal (D) of the modulator unit (2) is filtered in frequency-selective manner by means of an active bandpass filter (8), wherein signal components of the output signal (D) of the modulator unit (2) whose frequency lies within a predetermined frequency band of modulation products of the flame detection signal (B) of the sensor unit (1) and of the carrier signal (C) of the carrier signal unit (3) are separated from other signal components and provided as output signal of the active bandpass filter (8).

10. The method according to claim 9,
wherein
a demodulated flame detection signal (B') is provided from the output signal of the active bandpass filter (8) by means of a demodulator unit; and a flame discrimination signal (A) is provided from the demodulated flame detection signal (B') of the demodulator unit by means of a discriminator unit.

## Revendications

1. Dispositif de détection de flamme, comprenant une unité de capteur optoélectronique (1) adaptée à la détection de flamme et une unité de modulateur (2) présentant une première et une deuxième entrée (2.1, 2.2), dans lequel l'unité de capteur (1) est configurée pour être connectée à la première entrée (2.1) de l'unité de modulateur (2),
dans lequel une unité de signal porteur (3) est configurée pour être connectée à la deuxième entrée (2.2) de l'unité de modulateur (2) et un signal de sortie (D) de l'unité de modulateur (2) est un produit de modulation d'un signal de reconnaissance de flamme (B) de l'unité de capteur (1) et d'un signal porteur (C) de l'unité de signal porteur (3).

2. Dispositif de détection de flamme selon la revendication 1, dans lequel l'unité de capteur (1) est conçue comme une unité de capteur à sécurité intrinsèque, de préférence comme une photodiode.

3. Dispositif de détection de flamme selon une des revendications précédentes, dans lequel l'unité de capteur (1) est configurée pour détecter le rayonnement électromagnétique dans une plage de longueurs d'onde de 250 à 550 nm, de préférence une ou plusieurs longueurs d'onde des radicaux de flamme présents lors d'un processus de combustion et plus particulièrement une ou plusieurs des longueurs d'onde suivantes : 308 nm d'un radical OH, 430 nm d'un radical CH ou 519 nm d'un radical C2.

4. Dispositif de détection de flamme selon une des revendications précédentes, dans lequel
la première entrée (2.1) de l'unité de modulateur (2) est une entrée inverseuse (2.1),
la deuxième entrée (2.2) de l'unité de modulateur (2) est une entrée non inverseuse (2.2),
la première entrée inverseuse (2.1) de l'unité de modulateur (2) est configurée pour être connectée au signal de détection de flamme (B) de l'unité de capteur (1),
la deuxième entrée non inverseuse (2.2) de l'unité de modulateur (2) est configurée pour être connectée à un signal porteur négatif (C') d'une unité de signal porteur (3) et
l'unité de modulateur (2) est configurée pour connecter le signal porteur (C') au signal de détection de flamme (B).

5. Dispositif de détection de flamme selon la revendication 4,
dans lequel entre la sortie de l'unité de signal porteur (3) et l'entrée non inverseuse (2.2) de l'unité de modulateur (2) un convertisseur à découpage (4, 5, 6) est disposé, comprenant un commutateur électronique, de préférence un transistor à effet de champ (5), et une capacité commutée (6), dans lequel le convertisseur à découpage est configuré pour convertir un signal porteur (C) cadencé positivement par rapport à la masse (4) en un signal porteur (C') cadencé négativement par rapport à la masse (4).

6. Dispositif de détection de flamme selon une des revendications précédentes,
dans lequel la sortie de l'unité de modulateur (2) est configurée pour être connectée à l'entrée d'une unité d'amplificateur intermédiaire (8), dans l'unité d'amplificateur intermédiaire (8) est de préférence configurée comme un filtre passe-bande actif.

7. Dispositif de détection de flamme selon une des revendications des revendications précédentes,
dans lequel l'ensemble du circuit d'amplificateur et d'évaluation ou une partie de celui-ci, ainsi que l'unité de capteur optoélectronique (1), est disposé sur une carte de circuit imprimé commune, dans un ensemble commun ou sous forme de système sur puce sur un substrat commun et est protégé contre les détériorations au moyen d'un scellement.

8. Procédé de fonctionnement d'un dispositif de détection de flamme, dans lequel le rayonnement électromagnétique est converti en un signal de détection de flamme (B) au moyen d'une unité de capteur optoélectronique (1) et le signal de détection de flamme (B) est alimenté dans une unité de modulateur (2),
dans lequel le signal de détection de flamme (B) de l'unité de capteur (1) est modulé sur un signal porteur (C) d'une unité de signal porteur (3) au moyen de l'unité de modulateur (2) ; et
un produit de modulation du signal de détection de flamme (B) de l'unité de capteur (1) et du signal porteur (C) de l'unité de signal porteur (3) est fourni comme signal de sortie (D) de l'unité de modulateur (2).

9. Procédé selon la revendication 8,
dans lequel le signal de sortie (D) de l'unité de modulateur (2) est filtré sélectivement en fréquence au moyen d'un filtre passe-bande actif (8), dans lequel les composantes du signal de sortie (D) de l'unité de modulateur (2), dont la fréquence se situe dans une bande de fréquences prédéfinie des produits de modulation du signal de détection de flamme (B) de l'unité de capteur (1) et du signal porteur (C) de l'unité de signal porteur (3), sont séparées des autres composantes du signal et fournies comme signal de sortie du filtre passe-bande actif (8).

10. Procédé selon la revendication 9,
dans lequel un signal de détection de flamme démodulé (B') est fourni à partir du signal de sortie du filtre passe-bande actif (8) au moyen d'une unité de démodulateur ; et un signal de discrimination de flamme (A) est fourni à partir du signal de détection de flamme démodulé (B') de l'unité de démodulateur au moyen d'une unité de discriminateur.
